# EUROPÄISCHE PATENTSCHRIFT

(11) **EP 1 524 411 B1**
(45) Veröffentlichungstag und Bekanntmachung des Hinweises auf die Patenterteilung: **20.07.2011**
(21) Anmeldenummer: 03023207.8
(22) Anmeldetag: 13.10.2003
(51) Int. Cl.: F01D 11/22, F01D 21/04

(54) **Turbine und Verfahren zur Minimierung des Spaltes zwischen einer Laufschaufel und einem Gehäuse einer Turbine**
Turbine and method of minimising the gap between a rotor blade and a turbine housing
Turbine et procédé pour minimiser la fente entre une aube et le carter d'une turbine

(43) Veröffentlichungstag der Anmeldung: 20.04.2005
(73) Patentinhaber: SIEMENS AKTIENGESELLSCHAFT, 80333 München (DE)
(72) Erfinder: Milazar, Mirko, 46049 Oberhausen (DE)

(56) Entgegenhaltungen:
- WO-A-99/28598
- DE-A- 4 315 125
- GB-A- 1 094 780
- GB-A- 2 063 477
- US-A- 3 775 680
- US-A- 4 804 905
- US-A1- 2003 215 323

## Beschreibung

Die Erfindung bezieht sich auf ein Verfahren zur Minimierung des Spaltes zwischen einer Laufschaufel und einem Gehäuse einer Turbine gemäß dem Oberbegriff des Anspruchs 1 und einer Turbine gemäß dem Oberbegriff des Anspruchs 5.

In einer Turbine, wie z.B. einer Dampf- oder Gasturbine, dreht sich ein Rotor mit mindestens einer Scheibe und mehreren Schaufeln innerhalb eines Gehäuses. Zwischen dem Schaufelende und dem Gehäuse besteht ein Spalt.

Verfahren zur Verschiebung von Rotor und Läufer sind aus der DE 42 23 495 und WO 00/28190 bekannt.

Um einen hohen Wirkungsgrad zu erreichen, soll der Spalt zwischen Schaufelende und Gehäuse minimal sein.

Verfahren zur Spaltminimierung sind aus der DE 39 10 319 C2 und der DE 39 01 167 A1 bekannt.

Die Verfahren benötigen jedoch einen hohen apparativen Aufwand und/oder sind nicht sehr genau, so dass eine weitere Optimierung wünschenswert ist.

Weiter bekannt ist aus der GB 2 063 477 A ein aufwändiges Verfahren zur Bestimmung eines Radialspalts zwischen einer Laufschaufel und einer Gehäusewand einer Turbine, bei dem die zur Erzeugung einer Funkentladung zwischen Laufschaufel und Gehäuse nötige Spannung als Maß für das Spaltmaß ermittelt wird.

Es ist daher Aufgabe der Erfindung ein Verfahren aufzuzeigen, mit dem der Spalt zwischen Läufer und Gehäuse auf einfache Art und Weise minimiert wird.

Die Aufgabe wird gelöst durch ein Verfahren gemäß Anspruch 1, indem der Läufer und das Gehäuse Teil eines Stromkreislaufs sind, so dass mit der Feststellung eines elektrischen Kontakts ein mechanischer Kontakt ermittelt wird.

Ebenso ist es Aufgabe der Erfindung eine Turbine aufzuzeigen, bei der der Spalt zwischen Läufer und Gehäuse minimal ist.

Die Aufgabe wird gelöst durch eine Turbine gemäß Anspruch 7, indem der Läufer und das Gehäuse Teil eines Stromkreislaufs sind.

Weiterhin ist es Aufgabe der Erfindung ein Verfahren zur Bestimmung des Verschleißverhaltens eines Läufers aufzuzeigen.

Die Aufgabe wird gelöst durch ein Verfahren gemäß Anspruch 14, indem der Läufer und das Gehäuse Teil eines Stromkreislaufs sind, so dass mit der Feststellung eines elektrischen Kontakts ein mechanischer Kontakt ermittelt wird.
Wenn das Schaufelende einer Schaufel eines Läufers verschleißt, vergrößert sich der Abstand zwischen Schaufelende und Gehäuse. Dies kann mit dem Verfahren gemäss Anspruch 13 ermittelt werden, indem der Verlauf der zeitlichen Abstandsänderung ermittelt wird.

In den Unteransprüchen sind weitere vorteilhafte Maßnahmen aufgelistet.
Die in den Unteransprüchen aufgelisteten Maßnahmen können in vorteilhafter Art und Weise miteinander kombiniert werden.

Es zeigen
- Figur 1: eine Gasturbine,
- Figur 2, 3: ein Gehäuse mit einem Läufer als Teil eines Stromkreises, und
- Figur 4, 6: ermittelte Messkurven, und
- Figur 5: ein Teil einer Turbinenschaufel.

Die Figur 1 zeigt eine Gasturbine 100 in einem Längsteilschnitt.

Die Gasturbine 100 weist im Inneren einen um eine Rotationsachse 102 (Axialrichtung) drehgelagerten Rotor 103 auf, der auch als Turbinenläufer bezeichnet wird. Entlang des Rotors 103 folgen aufeinander ein Ansauggehäuse 104, ein Verdichter 105, eine beispielsweise torusartige Brennkammer 110, insbesondere Ringbrennkammer 106, mit mehreren koaxial angeordneten Brennern 107, eine Turbine 108 und das Abgasgehäuse 109. Die Ringbrennkammer 106 kommuniziert mit einem beispielsweise ringförmigen Heißgaskanal 111. Dort bilden beispielsweise vier hintereinander geschaltete Turbinenstufen 112 die Turbine 108. Jede Turbinenstufe 112 ist aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei am Stator 143 befestigt, wohingegen die Laufschaufeln 120 einer Reihe 125 mittels einer Turbinenscheibe 133 am Rotor 103 angebracht sind. An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 106 auskleidenden Hitzeschildsteinen am meisten thermisch belastet. Um den dort herrschenden Temperaturen standzuhalten, werden diese mittels eines Kühlmittels gekühlt. Ebenso können die Schaufeln 120, 130 Beschichtungen gegen Korrosion (MCrAlX; M = Fe, Co, Ni, X=Y, Seltenen Erden) und Wärme (Wärmedämmschicht, beispielsweise ZrO2, Y2O4-ZrO2) aufweisen.

Die Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Befestigungsring 140 des Stators 143 festgelegt.

Figur 2 zeigt schematisch einen elektrischen Stromkreis zwischen einem Läufer 120 und einem Gehäuse 138.

Um einen elektrischen Stromkreis zwischen einem Läufer 120, insbesondere einer Turbinenschaufel 120, und einem Gehäuse 138 einer Dampf- oder Gasturbine 100 herzustellen, wird eine, elektrische Verbindung mittels elektrischer Leitungen 60 oder elektromagnetischer Übertragung bspw. über die Welle zwischen der Turbinenschaufel 120 und dem Gehäuse 138 hergestellt. Mittels eines entsprechenden Messgeräts 63 (Spannungs-, Strom-, Widerstands- oder Kapazitätsmesser) kann ein elektrischer Widerstand und/oder ein anderer elektrischer Parameter gemessen werden.
Beispielsweise kann der elektrische Widerstand zwischen zumindest einer, hier schematisch dargestellt, Turbinenschaufel 120 und dem Gehäuse 138 gemessen werden. Wenn kein Kontakt zwischen der Turbinenschaufel 120 und dem Gehäuse 138 besteht, so ist der elektrische Widerstand sehr oder unendlich hoch.
Kommt es zu einer Berührung zwischen einer Schaufelspitze 87 der Turbinenschaufel 120 und dem Gehäuse 138, so entsteht ein elektrischer Kontakt zwischen der Turbinenschaufel 120 und dem Gehäuse 138, wodurch sich der Widerstand stark minimiert und der Stromkreis geschlossen wird.
Je nachdem wie groß die Kontaktfläche zwischen Turbinenschaufel 120 und dem Gehäuse 138 ist, ändert sich der elektrische Widerstand. Die gemessene elektrische Größe ist somit ein Maß für die vorhandene Größe eines Spalts d zwischen Schaufelköpfen und Gehäuse.
Aufgrund der Konizität der Läuferspitze des Läufers 120 und des Gehäuses 138 zueinander (Fig. 1, WO 00/28190) wird durch eine Axialverschiebung des Läufers 120 oder des Gehäuses 138 der Spalt d verringert oder vergrössert.

Weitere elektrische Größen, die gemessen werden können, sind eine elektrische Spannung oder die Kapazität (Gleichstrom, Wechselstrom, die i.a. umgekehrt proportional zum Spalt d ist) zwischen beiden Elementen 120, 138.

Wenn eine elektrische Spannung zwischen Läufer 120 und Gehäuse angelegt wird, fließt kein elektrischer Strom, solange kein mechanischer Kontakt gegeben ist.

Wenn sich ein Kontakt zwischen Läufer 120 und Gehäuse 138 durch Axialverschiebung ergibt, fließt ein Strom, der gemessen werden kann bzw. es wird ein Spannungsabfall registriert.

Figur 3 zeigt ein Ausführungsbeispiel einer erfindungsgemäß ausgebildeten Turbine 100, mit der auch das erfindungsgemäße Verfahren durchgeführt werden kann.

Die Konizität der Läuferspitze des Läufers 120 und des Gehäuses 138 ist hier nicht dargestellt.

Die Turbinenschaufel 120 und das Gehäuse 138 sind in der Regel aus metallischem Material, so dass sie elektrischen Strom leiten können.

Oft weist jedoch die Turbinenschaufel 120 eine keramische Beschichtung auf, so dass ein elektrischer Stromfluss zwischen Turbinenschaufel 120 und dem Gehäuse 138 nicht möglich wäre. In diesem Fällen muss ein elektrischer Pfad zwischen Gehäuse 138 und der Turbinenschaufel 120, insbesondere der Schaufelspitze 87, durch zusätzliche Maßnahmen ermöglicht werden.

Dies geschieht beispielsweise durch elektrisch leitende Vorsprünge 69, die durch die Beschichtung der Turbinenschaufel 120 hindurch eine elektrische Verbindung (Fig. 5) von dem Gehäuse 138 zu der Turbinenschaufel 120 und der elektrischen Leitung 60 herstellen.

Der Vorsprung 69 auf der Turbinenschaufel 120 stellt eine elektrische Kontaktfläche 66 dar und ist beispielsweise dreiecksförmig oder konisch ausgebildet und kann durch den Kontakt mit dem Gehäuse 138 verschlissen werden.

Der Vorsprung 69 kann auf einer oder mehreren Turbinenschaufeln 120 einer oder mehrerer Turbinenstufen 112 vorhanden sein.
Der zumindest eine Vorsprung 69 ist bspw. auf eine elektrische Kontaktfläche 66 des gegenüberliegenden Gehäuses 138 ausgerichtet.

Ebenso kann das Gehäuse 138 separat ausgebildete elektrische Kontaktflächen 66 aufweisen, die eine bspw. hohe elektrische Leitfähigkeit und/oder hohe Verschleißbeständigkeit aufweisen.

Ebenso kann die Turbinenschaufel 120 Schaufelspitzen 87 nach dem Stand der Technik aufweisen, die für einen Verschleiß ausgelegt sind (abradables).

In der Figur 4 ist der elektrische Widerstand R aufgetragen über eine Axialverschiebung der Leitschaufel 120 gegenüber dem Gehäuse 138.
Der elektrische Widerstand R (oder Kapazität) steht für einen bestimmten Spalt d zwischen Gehäuse 138 und der Turbinenschaufel 120.
Die Axialverschiebung erfolgt bspw. hydraulisch durch Verschiebung des Rotors 103 mit den Laufschaufeln 120 in Axialrichtung 102. Aufgrund der Konizität der Läuferspitze und des Gehäuses 138 (Fig. 1, WO 00/28190) wird der Spalt d dadurch verringert.
Am Anfang hat der elektrische Widerstand R bspw. einen bestimmten Wert oder ist unendlich hoch.
Durch eine axiale Verschiebung des Rotors 103 gegenüber dem Gehäuse 138 wird der bestehende Spalt verengt und schließlich ein elektrischer Kontakt hergestellt, so dass der Widerstand R sinkt. Je nach axialer Verschiebung der Leitschaufeln 120 gegenüber dem Gehäuse 138 wird eine mehr oder weniger große Kontaktfläche zwischen den Turbinenschaufeln 120 und dem Gehäuse 138 hergestellt, wodurch sich auch die Größe des elektrischen Widerstands R (oder die Kapazität) bestimmt. So ergeben sich verschiedene Messpunkte 81 in Abhängigkeit von dem Wert der Axialverschiebung.
Je größer die axiale Verschiebung, desto kleiner ist der elektrische Widerstand.
Wenn ein elektrischer Kontakt hergestellt wurde, werden die Leitschaufeln 120 wieder zurückverschoben, bis gerade kein elektrischer Kontakt mehr vorhanden ist (Punkt 85 der Kurve 84). Dann ist ein minimaler Spalt eingestellt.
Diese Einstellung des minimalen Spalts kann während des Betriebs und aber auch vor Inbetriebnahme erfolgen.

Aus den gemessenen Wiederstandswerten 81 kann auch eine Kurve 84 ermittelt werden, die dazu dient, den Läufer 1 nachzujustieren, wenn die Schaufelspitze 87 verschleißt.

Ebenso kann damit ein Endzeitpunkt festgelegt werden, bei dem eine Verscheißschicht 75 (Fig. 5) auf der Turbinenschaufel 120 verbraucht ist.
Dies geschieht dadurch, dass mit der Zeit t kontinuierlich oder diskontinuierlich ermittelt wird, über welche Strecke x der Rotor 103 gegenüber dem Gehäuse 138 nachjustiert wurde, um einen bestimmten minimalen Spalt einzustellen.
Dies ergibt eine Kurve wie in Figur 6 dargestellt.
Diese Strecke x entspricht einem bestimmten Schichtdickenverlust. Da die Schichtdicke h der Schicht 75 bekannt ist, kann mittels der gesamten Strecke der Nachjustierung x ermittelt werden, wann.die Schicht 75 verbraucht ist oder wie dick sie noch ist.

Figur 5 zeigt eine Turbinenschaufel 120 einer erfindungsgemäß ausgebildeten Turbine 100.
Die Turbinenschaufel 120 weist ein metallisches Substrat 72 auf, das (nicht dargestellt) eine keramische Beschichtung 75 und/oder eine äußere Verschleißschicht 75 aufweist. Die äußere Verschleißschicht 75 ist beispielsweise porös und/oder keramisch, so dass an sich kein elektrischer Pfad zwischen der Schaufelspitze 87 und metallischem Kern 72 der Turbinenschaufel 120 vorhanden wäre.
Daher wird in der Verschleißschutzschicht 75 zumindest ein durchgehender elektrischer Pfad 78 hergestellt.
Der elektrische Pfad 78 kann in einer oder mehreren Turbinenschaufeln 120 einer oder mehrerer Schaufelreihen vorhanden sein.

## Patentansprüche

1. Verfahren zur Minimierung des Spalts (d) zwischen einer Laufschaufel (120) und einem Gehäuse (138) einer Turbine (100),
wobei der Spalt (d) zwischen Laufschaufel (120) und Gehäuse (138) durch Verschiebung von Laufschaufel (120) und Gehäuse (138) gegeneinander einstellbar ist und
die Laufschaufeln (120) und das Gehäuse (138) Teil eines Stromkreises (120, 60, 138) sind,
**dadurch gekennzeichnet, dass** an einer Schaufelspitze (87) zumindest ein elektrisch leitender, dreieckförmiger Vorsprung (69) vorgesehen ist, welcher mit einer gehäuseseitigen Kontaktfläche (66') des Stromkreises (120, 60, 138) kontaktierbar ist,
wobei der elektrische Widerstand des Stromkreises (120, 60, 138) als Maß für die Größe des Spalts (d) und damit zur Einstellung eines Spalts (d) herangezogen wird, wobei ein messbarer elektrischer Widerstandswert bedeutet, dass ein elektrischer Kontakt zwischen Laufschaufel (120) und Gehäuse (138) zumindest teilweise vorhanden ist.

2. Verfahren nach Anspruch 1,
**dadurch gekennzeichnet, dass** ein unendlich hoher elektrischer Widerstandswert bedeutet, dass kein elektrischer Kontakt zwischen Laufschaufel (120) und Gehäuse (138) vorhanden ist.

3. Verfahren nach Anspruch 1,
**dadurch gekennzeichnet, dass** eine Spannung zwischen Laufschaufel (120) und Gehäuse (138) angelegt wird,
wobei der Spannungsabfall als Maß für die Größe des Spalts zwischen Laufschaufel (120) und Gehäuse (138) herangezogen wird.

4. Verfahren nach Anspruch 1, 2, oder 3,
**dadurch gekennzeichnet, dass** der Laufschaufel (120) zur Einstellung der Größe des Spalts in einer axialen Richtung (102) gegenüber dem Gehäuse (138) verschiebbar ist.

5. Turbine, insbesondere Gasturbine,
umfassend eine Laufschaufel (120) und ein Gehäuse (138), wobei die Laufschaufel (120) zur Einstellung der Größe des Spalts in einer axialen Richtung (102) gegenüber dem Gehäuse (138) verschiebbar ist und die Laufschaufel (120) und das Gehäuse (138) Teil eines elektrischen Stromkreises (120, 60, 138) sind,
**dadurch gekennzeichnet, dass** an einer Schaufelspitze (87) zumindest ein elektrisch leitender, dreieckförmiger Vorsprung (69) vorgesehen ist, welcher mit einer gehäuseseitigen Kontaktfläche (66') des Stromkreises (120, 60, 138) kontaktierbar ist, und
dass der elektrische Widerstand als für die Größe des Spalts (d) zwischen Laufschaufel (120) und Gehäuse (138) repräsentativ ermittelbar ist.

6. Turbine nach Anspruch 5,
**dadurch gekennzeichnet, dass** zumindest ein Laufschaufel (120) zumindest eine gesondert geschaffene elektrische Kontaktfläche (66) aufweist.

7. Turbine nach Anspruch 5 oder 6,
**dadurch gekennzeichnet, dass** das Gehäuse (138) zumindest eine gesondert geschaffene elektrische Kontaktfläche (66') aufweist.

8. Turbine nach Anspruch 5, 6 oder 7,
**dadurch gekennzeichnet, dass** der Vorsprung (69) und/oder der Laufschaufel (120) verschleißbar ist.

## Claims

1. Method of minimizing the gap (d) between a moving blade (120) and a casing (138) of a turbine (100), the gap (d) between moving blade (120) and casing (138) being adjustable by displacing moving blade (120) and casing (138) relative to one another, and the moving blade (120) and the casing (138) being part of an electric circuit (120, 60, 138), **characterized in that** at least one electrically conducting projection (69) of triangular design is provided on a blade tip (87), which projection can be contacted with a contact area (66') of the electric circuit (120, 60, 138) on the side of the casing, the electric resistance of the electric circuit (120, 60, 138) being used as a measure of the size of the gap (d) and thus being used for setting a gap (d), a measurable electric resistance value signifying that there is at least partly an electrical contact between moving blade (120) and casing (138).

2. Method according to Claim 1, **characterized in that** an infinitely high electric resistance signifies that there is no electrical contact between moving blade (120) and casing (138).

3. Method according to Claim 1, **characterized in that** a voltage is applied between moving blade (120) and casing (138), the voltage drop being used as a measure of the size of the gap between moving blade (120) and casing (138).

4. Method according to Claim 1, 2 or 3, **characterized in that** the moving blade (120) is displaceable in an axial direction (102) relative to the casing (138) for setting the size of the gap.

5. Turbine, in particular a gas turbine, comprising a moving blade (120) and a casing (138), the moving blade (120) being displaceable in an axial direction (102) relative to the casing (138) for setting the size of the gap, and the moving blade (120) and the casing (138) being part of an electric circuit (120, 60, 138) **characterized in that** at least one electrically conducting projection (69) of triangular design is provided on a blade tip (87), which projection can be contacted with a contact area (66') of the electric circuit (120, 60, 138) on the side of the casing, and **in that** the electric resistance can be determined as representative of the size of the gap (d) between moving blade (120) and casing (138), and **in that** moving blade (120) and casing (138).

6. Turbine according to Claim 5, **characterized in that** at least one moving blade (120) has at least one separately created electrical contact area (66).

7. Turbine according to Claim 5 or 6, **characterized in that** the casing (138) has at least one separately created electrical contact area (66').

8. Turbine according to Claim 5, 6 or 7, **characterized in that** the projection (69) and/or the moving blade (120) can be worn.

## Revendications

1. Procédé de minimisation de l'intervalle ( d ) entre une aube ( 120 ) mobile et un carter ( 138 ) d'une turbine ( 100 ),
dans lequel l'intervalle ( d ) entre l'aube ( 120 ) mobile et le carter ( 138 ) peut être réglé par déplacement de l'aube ( 120 ) de turbine et du carter ( 138 ) l'un par rapport à l'autre et les aubes ( 120 ) mobiles et le carter ( 138 ) font parti d'un circuit ( 120, 60, 138 ) de courant,
**caractérisé en ce qu'**il est prévu sur la pointe ( 87 ) de l'aube au moins une saillie ( 69 ) qui est conductrice de l'électricité, qui est en forme de triangle et qui peut être mise en contact avec une surface ( 66' ) de contact côté carter du circuit ( 120, 60, 138 ) de courant,
dans lequel la résistance électrique du circuit ( 120, 60, 138 ) de courant est mise à profit comme mesure de la dimension de l'intervalle ( d ) et ainsi pour régler un intervalle ( d ),
dans lequel une valeur de résistance électrique mesurable signifie qu'un contact électrique est présent au moins en partie entre l'aube ( 120 ) mobile et le carter ( 138 ).

2. Procédé suivant la revendication 1,
**caractérisé en ce qu'**une valeur de résistance électrique infiniment grande signifie qu'il n'y a pas de contact électrique entre l'aube ( 120 ) mobile et le carter ( 138 ).

3. Procédé suivant la revendication 1,
**caractérisé en ce que** l'on applique une tension entre l'aube ( 120 ) mobile et le carter ( 138 ),
la chute de tension étant mise à profit comme mesure de la dimension de l'intervalle entre l'aube ( 120 ) mobile et le carter ( 138 ).

4. Procédé suivant la revendication 1, 2 ou 3,
**caractérisé en ce** l'aube ( 120 ) mobile peut pour régler la dimension de l'intervalle être déplacée dans une direction ( 102 ) axiale par rapport au carter ( 138 ).

5. Turbine, notamment turbine à gaz,
comprenant une aube ( 120 ) mobile et un carter ( 138 ), l'aube ( 120 ) mobile pouvant pour régler la dimension de l'intervalle être déplacée dans une direction ( 102 ) axiale par rapport au carter ( 138 ) et l'aube ( 120 ) mobile et le carter ( 138 ) faisant parti d'un circuit ( 120, 60, 138 ) de courant électrique,
**caractérisé en ce qu'**il est prévu sur une pointe ( 87 ) de l'aube au moins une saillie ( 69 ) qui est conductrice de l'électricité, qui est en forme de triangle et qui peut être mise en contact avec une surface ( 66' ) côté carter du circuit ( 120, 60, 138 ) de courant et
**en ce que** la résistance électrique peut être déterminée comme représentative de la dimension de l'intervalle ( d ) entre l'aube ( 120 ) mobile et le carter ( 138 ).

6. Turbine suivant la revendication 5,
**caractérisée en ce qu'**au moins une aube ( 120 ) mobile comporte au moins une surface ( 66 ) de contact électrique ménagée séparément.

7. Turbine suivant la revendication 5 ou 6,
**caractérisée en ce que** le carter ( 138 ) a au moins une surface ( 66' ) de contact électrique ménagée séparément.

8. Turbine suivant la revendication 5, 6 ou 7
**caractérisée en ce** la saillie ( 69 ) et/ou l'aube ( 120 ) mobile peut avoir été traitée par abrasion.
